# EUROPÄISCHE PATENTSCHRIFT

(11) **EP 2 245 297 B1**
(45) Veröffentlichungstag und Bekanntmachung des Hinweises auf die Patenterteilung: **25.11.2015**
(21) Anmeldenummer: 08870698.1
(22) Anmeldetag: 17.12.2008
(51) Int. Cl.: F02N 11/10, H02H 7/085

(54) **PARALLELSTARTANLAGE**
PARALLEL STARTING SYSTEM
DISPOSITIF DE DÉMARRAGE PARALLÈLE

(30) Priorität: 15.01.2008 DE 102008004381
(43) Veröffentlichungstag der Anmeldung: 03.11.2010
(73) Patentinhaber: Robert Bosch GmbH, 70442 Stuttgart (DE)
(72) Erfinder: WANNER, Hartmut, 71083 Herrenberg-Oberjesingen (DE); MAJER, Thomas, E-08720 Vilafranca del Penedes (ES)
(86) Internationale Anmeldenummer: PCT/EP2008/067753
(87) Internationale Veröffentlichungsnummer: WO 2009/089979

(56) Entgegenhaltungen:
- EP-A- 0 459 102
- DE-A1- 3 922 492
- DE-A1-102005 006 248
- GB-A- 451 212

## Beschreibung

Die Erfindung betrifft eine Parallelstartanlage zum Starten eines Verbrennungsmotors, welche mindestens zwei zueinander parallel geschaltete Starter aufweist. Derartige Parallelstartanlagen werden beispielsweise bei Motoren größeren Hubraums verwendet, um die benötigte hohe Starterleistung bereitstellen zu können.

### Stand der Technik

Aus der DE 39 22 492 A1 ist eine Starterschutzschaltung für die Andreheinrichtung einer Brennkraftmaschine eines Kraftfahrzeugs bekannt. Dabei ist dem Starter ein Thermoschalter zugeordnet, der im Falle eines.Ansprechens ein den Starterbetrieb unterbrechendes Relais betätigt. Nach einer Wiederannahme des Kalt-Schaltzustandes des Thermoschalters kann ein erneuter Starterbetrieb mittels eines Relaisbetätigungstasters erfolgen.

Aus der DE 10 2005 006 248 A1 ist eine Parallelstartanlage mit geringem Verdrahtungsaufwand bekannt. Diese umfasst mehrere parallel geschaltete Starter, die jeweils einen Startermotor und ein Einrückrelais aufweisen. Diese Parallelstartanlage kann besonders einfach und kostengünstig realisiert werden, wenn mindestens einer der Schalter ein Leistungsrelais umfasst, das den Hauptstrompfad zum zugehörigen Startermotor schaltet, und das Einrückrelais, das Leistungsrelais und der Startermotor als bauliche Einheit realisiert sind.

### Vorteile der Erfindung

Eine Parallelstartanlage mit den Merkmalen des Anspruchs 1 weist demgegenüber den Vorteil auf, dass im Falle eines Auslösens des Thermoschalters eines der Starter ein sicheres Trennen der Klemme 50 beider bzw. aller Starter der Parallelstartanlage erfolgt. Dies erhöht die Sicherheit einer Parallelstartanlage im Falle einer thermischen Überlastung eines der Starter.

Über den Aufbau und die interne Verdrahtung der Verbindungsleitung wird gewährleistet, dass beide bzw. alle Starter baugleich aufgebaut sein können. Die Festlegung der Verschaltung erfolgt nur über die Verdrahtung in der Verbindungsleitung. Jeder Starter erhält einen Steckkontakt mit 8 Pins.

Weitere Vorteile der Erfindung ergeben sich aus deren beispielhafter Erläuterung anhand der Zeichnungen.

### Zeichnung

Die Figur 1 zeigt einen Schaltplan einer Parallelstartanlage gemäß einem Ausführungsbeispiel für die Erfindung.

### Beschreibung

In der Figur 1 ist eine Parallelstartanlage dargestellt, welche zwei parallel zueinander angeordnete Starter S1 und S2 aufweist. Der Starter S1 umfasst ein Starterrelais 13a, ein Einrückrelais 4a mit einer Haltewicklung HW und einer Einzugswicklung EW, ein Leistungsrelais 17a, einen Startermotor 2a, eine Wicklung 3a, einen Thermoschalter TS1 und Schalter 14a, 15a, 16a und 18a. Der Starter S2 umfasst ein Starterrelais 13b, ein Einrückrelais 4b mit einer Haltewicklung HW und einer Einzugswicklung EW, ein Leistungsrelais 17b, einen Startermotor 2b, eine Wicklung 3b, einen Thermoschalter TS2 und Schalter 14b, 15b, 16b und 18b.

Der Hauptstrom des Startermotors 2a des ersten Starters S1 wird vom Leistungsrelais 17a geschaltet. Der Hauptstrom des Startermotors 2b des zweiten Starters S2 wird vom Leistungsrelais 17b geschaltet. Das Einrückrelais 4a dient zum Einrücken eines nicht dargestellten Ritzels in den zugehörigen Zahnkranz des Starters S1 und dem Bereitstellen des Verdrehstromes für den Starter S1. Das Einrückrelais 4b dient zum Einrücken eines nicht dargestellten Ritzels in den zugehörigen Zahnkranz des Starters S2 und dem Bereitstellen des Verdrehstromes für den Starter S2.

Des Weiteren enthält die in der Figur 1 gezeigte Parallelstartanlage ein in Form eines Steckers ST realisiertes Systemkabel, innerhalb dessen die Verbindungsleitungen zwischen den beiden Startern S1 und S2 verlaufen. Jeder der Starter weist einen Steckkontakt mit jeweils 8 Pins auf, über welchen der jeweilige Starter S1 bzw. S2 mit dem Stecker bzw. dem Systemkabel verbunden ist. Die genannten 8 Pins tragen jeweils die Bezeichnungen TS87, TS87a, TS87b, 50, 50n, 50m, 30 und 50k.

Der Stecker ST weist in seinem oberen Bereich einen der Klemme 50 entsprechenden Anschluss auf. Dieser ist über einen Schalter SW mit dem Pluspol + einer Batterie B verbünden. Des Weiteren führt vom Pluspol der Batterie B eine Leitung durch den Stecker ST hindurch zu der Klemme 30 des ersten Starters S1. Ferner führt vom Pluspol der Batterie B eine Leitung durch den Stecker ST hindurch zu der Klemme 30 des zweiten Starters S2. Von der Klemme 50 im oberen Bereich des Steckers ST führt eine Verbindungsleitung zum Pin 50 des Starter S1. Eine weitere Verbindungsleitung führt von der im oberen Bereich des Steckers ST vorgesehenen Klemme 50 zum Pin 50 des Starters S2.

Der Minuspol der Batterie B ist mit dem Pin 31 des ersten Starters S1, mit dem Pin 31 des zweiten Starters S2 und über den Pin TS87 des Starters S2 mit dem Thermoschalter TS2 des Starters S2 verbunden.

Der Pin 31 des ersten Starters S1 ist über die Wicklung 3a mit dem Startermotor 2a des ersten Starters S1 verbunden. Der Pin 31 des zweiten Starters S2 steht über die Wicklung 3b mit dem Startermotor 2b des zweiten Starters S2 in Verbindung.

Die Thermoschalter TS1 des ersten Starters S1 und TS2 des zweiten Starters S2 sind in Reihe geschaltet. So ist der Anschluss 50 im oberen Bereich des Steckers ST über den Pin 50 des ersten Starters S1, das Starterrelais 13a des ersten Starters S1, den Pin TS87b des ersten Starters S1, den Pin TS87a des ersten Starters S1, den Thermoschalter TS1 des ersten Starters S1, den Pin TS87 des ersten Starters S1 und den Pin TS87 des zweiten Starters S2 mit dem Thermoschalter TS2 des zweiten Starters S2 verbunden. Der andere Anschluss des Thermoschalters TS2 ist über den Pin TS87a des zweiten Starters S2 mit dem Minuspol - der Batterie B verbunden.

Bei einem Startvorgang, welcher durch ein Schließen des Schalters SW in die Wege geleitet wird, ziehen die parallel geschalteten Starterrelais 13a und 13b gleichzeitig an und schließen die zugehörigen Schalter 14a und 14b. Dadurch wird innerhalb des jeweiligen Starters die Verbindung zwischen dem Pin 30 und dem Punkt 50i geschlossen und die Steueranschlüsse der Einrückrelais 4a und 4b bestromt.

Durch das Einziehen der beiden Einrückrelais 4a und 4b wird das Ritzel des Starters S1 und S2 nach vorne in den Zahnkranz bewegt. Dabei fließt über die Einzugswicklung des Einrückrelais 4a und 4b ein begrenzter Strom in den Starter S1 und S2, welcher ein leichtes Verdrehen des Ritzels bewirkt. Durch diese leichte Verdrehung kommt es zu einer Vereinfachung des Einspurvorganges, da dadurch Zahn-Zahn-Stellungen von Ritzel auf Zahnkranz aufgehoben werden können.

Nur wenn beide Ritzel vollständig eingespurt sind kann. der Schalter 16a des Einrückrelais 4a und der Schalter 16b des Einrückrelais 4b geschlossen werden. Nach dem Schließen der beiden Schalter werden die Leistungsrelais 17a und 17b bestromt und dadurch die Schalter 18a des Relais 17a und 18b des Relais 17b geschlossen. Nachdem beide Schalter geschlossen sind werden die Starter S1 und S2 direkt bestromt und können den Verbrennungsmotor durchdrehen.

Vorteil der Schaltung ist, dass nur dann, wenn beide Ritzel eingespurt sind, ein Start möglich ist. Dadurch wird sichergestellt, dass eine gleichmäßige Belastung der Starter erzielt wird.

Tritt eine thermische Überlastung eines der Starter auf, dann löst der jeweilige Thermoschalter aus und unterbricht den Betrieb des jeweiligen Starters. Da die beiden Thermoschalter in Reihe geschaltet sind, führt das Auslösen eines der Thermoschalter dazu, dass auch der Stromfluss durch den jeweils anderen Thermoschalter unterbrochen wird. Dadurch wird der Betrieb beider Starter unterbrochen, da sie über den Pin 50 nicht mehr angesteuert werden. Dies hat den Vorteil, dass im Falle einer thermischen Überlastung eines der Starter nicht nur der Betrieb des überlasteten Starters, sondern auch der Betrieb der weiteren Starter der Parallelstartanlage unterbrochen wird, so dass eine thermische Überlastung des bzw. der weiteren Starter der Parallelstartanlage vermieden wird.

Im Unterschied dazu wird bei bekannten Parallelstartanlagen durch das Auslösen eines Thermoschalters das Startrelais des jeweiligen Starters unterbrochen, was zum Abfall beider Leistungsrelais führt. Allerdings führt dies nur zum Abfall des Einrückrelais des jeweiligen Starters. Das zweite Einrückrelais bleibt eingezogen, was zu einer thermischen Überlastung des Relais und zu weiteren Folgeschäden führen kann. Diese Nachteile treten bei einer Parallelstartanlage gemäß der Erfindung nicht auf.

## Patentansprüche

1. Parallelstartanlage zum Starten eines Verbrennungsmotors, welche mindestens zwei zueinander parallel geschaltete Starter (S1, S2) aufweist, **dadurch gekennzeichnet, dass** jedem der Starter jeweils ein Thermoschalter (TS1,TS2) zugeordnet ist, der im Falle eines Ansprechens den- Betrieb des jeweils zugehörigen Starters unterbricht, und dass die Thermoschalter (TS1,TS2) in Reihe geschaltet sind, um im Falle eines Auslösens eines dieser Thermoschalter den Betrieb aller Starter zu unterbrechen.

2. Parallelstartanlage nach Anspruch 1, **dadurch gekennzeichnet, dass** sie eine Batterie (B) aufweist, deren Pluspol (+) über einen Schalter (SW) und ein Starterrelais (13a) des ersten Starters (S1) mit dem Thermoschalter (TS1) des ersten Starters (S1) verbunden ist.

3. Parallelstartanlage nach Anspruch 2, **dadurch gekennzeichnet, dass** der Thermoschalter (TS1) des ersten Starters (S1) über einen Ausgang (TS87) des ersten Starters und einen Eingang (TS87a) des zweiten Starters (S2) mit dem Thermoschalter (TS2) des zweiten Starters (S2) verbunden ist.

4. Parallelstartanlage nach Anspruch 3, **dadurch gekennzeichnet, dass** der Thermoschalter (TS2) des zweiten Starters (S2) über einen Ausgang (TS87a) des zweiten Starters mit dem Minuspol (-) der Batterie (B) verbunden ist.

5. Parallelstartanlage nach einem der vorhergehenden Ansprüche, **dadurch gekennzeichnet, dass** sie einen Stecker (ST) aufweist, über welchen die Starter (S1, S2) miteinander verbunden sind.

6. Parallelstartanlage nach Anspruch 5, **dadurch gekennzeichnet, dass** jeder der Starter (S1, S2) einen Steckkontakt mit 8 Pins aufweist, über welchen er mit dem Stecker (ST) verbunden ist.

## Claims

1. Parallel starting system for starting an internal combustion engine, which parallel starting system has at least two starters (S1, S2) which are connected in parallel to one another, **characterized in that** a respective thermal switch (TS1, TS2) is associated with each of the starters and interrupts operation of the respectively associated starter in the event of a response, and **in that** the thermal switches (TS1, TS2) are connected in series in order to interrupt operation of all of the starters in the event of one of the said thermal switches being tripped.

2. Parallel starting system according to Claim 1, **characterized in that** it has a battery (B), the positive pole (+) of the said battery being connected to the thermal switch (TS1) of the first starter (S1) by means of a switch (SW) and a starter relay (13a) of the first starter (S1).

3. Parallel starting system according to Claim 2, **characterized in that** the thermal switch (TS1) of the first starter (S1) is connected to the thermal switch (TS2) of the second starter (S2) by means of an output (TS87) of the first starter and an input (TS87a) of the second starter (S2).

4. Parallel starting system according to Claim 3, **characterized in that** the thermal switch (TS2) of the second starter (S2) is connected to the negative pole (-) of the battery (B) by means of an output (TS87a) of the second starter.

5. Parallel starting system according to one of the preceding claims, **characterized in that** it has a plug (ST) by means of which the starters (S1, S2) are connected to one another.

6. Parallel starting system according to Claim 5, **characterized in that** each of the starters (S1, S2) has a plug contact with 8 pins by means of which the said starter is connected to the plug (ST).

## Revendications

1. Installation de démarrage parallèle pour le démarrage d'un moteur à combustion interne, qui présente au moins deux démarreurs (S1, S2) montés en parallèle, **caractérisée en ce qu'**un commutateur thermique (TS1, TS2) est à chaque fois associé à chacun des démarreurs, lequel, dans le cas d'une réaction, interrompt le fonctionnement du démarreur associé respectif, et **en ce que** les commutateurs thermiques (TS1, TS2) sont montés en série afin d'interrompre le fonctionnement de tous les démarreurs dans le cas d'un déclenchement de l'un de ces commutateurs thermiques.

2. Installation de démarrage parallèle selon la revendication 1, **caractérisée en ce qu'**elle présente une batterie (B) dont le pôle positif (+) est connecté par le biais d'un commutateur (SW) et d'un relais de démarreur (13a) du premier démarreur (S1) au commutateur thermique (TS1) du premier démarreur (S1).

3. Installation de démarrage parallèle selon la revendication 2, **caractérisée en ce que** le commutateur thermique (TS1) du premier démarreur (S1) est connecté par le biais d'une sortie (TS87) du premier démarreur et d'une entrée (TS87a) du deuxième démarreur (S2) au commutateur thermique (TS2) du deuxième démarreur (S2).

4. Installation de démarrage parallèle selon la revendication 3, **caractérisée en ce que** le commutateur thermique (TS2) du deuxième démarreur (S2) est connecté par le biais d'une sortie (TS87a) du deuxième démarreur au pôle négatif (-) de la batterie (B).

5. Installation de démarrage parallèle selon l'une quelconque des revendications précédentes, **caractérisée en ce qu'**elle présente un connecteur (ST) par le biais duquel les démarreurs (S1, S2) sont connectés les uns aux autres.

6. Installation de démarrage parallèle selon la revendication 5, **caractérisée en ce que** chacun des démarreurs (S1, S2) présente un contact enfichable avec 8 broches, par le biais duquel il est connecté au connecteur (ST).
